# FASCICULE DE BREVET EUROPEEN

(11) **EP 4 147 001 B1**
(45) Date de publication et mention de la délivrance du brevet: **20.03.2024**
(21) Numéro de dépôt: 21728289.6
(22) Date de dépôt: 03.05.2021
(51) Int. Cl.: F41A 25/22

(54) **DISPOSITIF DE GUIDAGE D'UNE MASSE RECULANTE PAR UN ORGANE D'UN LIEN ÉLASTIQUE**
VORRICHTUNG ZUR FÜHRUNG EINER RÜCKLAUFENDEN MASSE MITTELS EINES ELASTISCHEN VERBINDUNGSGLIEDES
DEVICE FOR GUIDING A RECOILING MASS BY MEANS OF AN ELASTIC LINK MEMBER

(30) Priorité: 04.05.2020 FR 2004167
(43) Date de publication de la demande: 15.03.2023
(73) Titulaire: NEXTER Systems, 78034 Versailles Cedex (FR)
(72) Inventeur: SEPTFONS, Pierre, 18023 Bourges (FR); BALBO, Patrick, 18023 Bourges (FR)
(74) Mandataire: Cabinet Chaillot
(86) Numéro de dépôt international: PCT/IB2021/053690
(87) Numéro de publication internationale: WO 2021/224763

(56) Documents cités:
- EP-A1- 1 072 857
- WO-A1-2009/049720
- DE-B- 1 097 318
- US-A- 5 767 436
- US-A1- 2012 266 747

## Description

L'invention a pour objet un système d'arme comprenant une masse reculante et un berceau.

D'une façon classique la masse reculante d'une arme comprend un tube d'arme qui est équipé à sa partie arrière d'un manchon de culasse.

Le manchon de culasse porte la culasse assurant la fermeture du tube après mise en place de la munition. La culasse pourra être une culasse à coin ou une culasse à vis.

La masse reculante se translate lors du tir par rapport au berceau pour permettre le recul du tube de l'arme consécutif au tir de la munition.

Il est donc nécessaire de prévoir un moyen permettant le guidage de ce recul.

Le brevet EP1072857 décrit un exemple d'un moyen de guidage qui comporte des patins prismatiques solidaires du berceau et qui coulissent dans des rainures correspondantes portées par un traineau auquel est fixé le tube de l'arme.

Une telle solution présente l'inconvénient d'imposer la mise en place d'un traîneau sur la masse reculante ce qui nuit à l'encombrement du système d'arme.

Par ailleurs il est nécessaire pour réduire les efforts et la longueur du recul de donner une masse importante à la masse reculante.

La demande de brevet US 2012/0266747 A1 est un autre exemple de mise en oeuvre d'un tel traîneau, et décrit en particulier un système d'arme à recul amorti comprenant une masse reculante qui coulisse par rapport à un berceau, la masse reculante comprenant un tube d'arme et une culasse, étant prévue une paire de freins de recul, solidaires du berceau et reliés l'un à l'autre par des brides. Le guidage de la masse reculante par rapport au berceau est assuré par des barrettes qui sont solidaires du berceau et reçoivent des rails portés par un traîneau solidaire du tube d'arme.

Le brevet US 5,767,436 décrit un autre exemple de moyen de guidage du coulissement d'une arme de moyen calibre par rapport à un berceau, moyen de guidage comprenant des boîtiers de recul guidés par des rails solidaires du berceau. En particulier, le guidage est assuré par des galets solidaires des rails et qui roulent sur des parois de chaque boîtier, les galets traversant les rails au travers de lumières ménagées dans ces derniers. Les boîtiers sont en outre traversés transversalement par des tiges au niveau de lumières, lesquelles tiges limitent le mouvement de recul.

La demande WO 2009/049720 A1 décrit un montage d'arme de moyen calibre dans lequel la masse reculante est guidée par rapport au berceau par des languettes circulant dans des sillons.

Le brevet DE1097318 B décrit un moyen de guidage d'un tube d'arme par rapport à un berceau, le guidage étant réalisé par l'intermédiaire de profilés de guidage coopérant avec des languettes solidaires de l'arme.

C'est le but de l'invention que de proposer un système d'arme dans lequel tout à la fois les efforts de recul se trouvent réduits et la masse du berceau se trouve réduite.

Le système d'arme peut être ainsi plus léger avec des efforts aux tourillons réduits.

Ainsi l'invention a pour objet un système d'arme comprenant une masse reculante et un berceau, la masse reculante comprenant un tube d'arme et un manchon de culasse et se translatant lors du tir par rapport au berceau et un moyen de guidage étant prévu pour assurer le guidage de ce mouvement de recul de la masse reculante, le moyen de guidage comprenant au moins un organe d'un lien élastique, le corps de l'au moins un organe étant solidaire de la masse reculante et comporte un profil externe prismatique coopérant avec un rail complémentaire solidaire du berceau, et la tige de l'au moins un organe étant montée coulissante dans ledit corps, le berceau comportant une douille dans laquelle coulisse le tube d'arme, douille portant au niveau d'une partie avant un flasque sur lequel se fixe la tige de l'au moins un organe et au niveau d'une partie arrière une bride portant le rail complémentaire sur lequel glisse le corps de l'au moins un organe.

Selon un mode particulier de réalisation, l'organe formant une partie du moyen de guidage pourra être un récupérateur hydraulique ou pneumatique.

Selon un mode particulier de réalisation, le système d'arme pourra comporter deux récupérateurs symétriques, disposés de part et d'autre du manchon de culasse.

Avantageusement, le manchon de culasse pourra être relié au berceau par deux paires de freins de recul hydrauliques ou pneumatiques, chaque récupérateur étant disposé entre deux freins d'une même paire.

Avantageusement, les tiges des freins de recul pourront être fixées au flasque du berceau.

Selon un autre mode particulier de réalisation, l'organe formant une partie du moyen de guidage est au moins deux freins de recul, hydrauliques ou pneumatiques. Le lien élastique pourra comprendre en outre deux récupérateurs hydrauliques ou pneumatiques, lesquels sont symétriques et disposés de part et d'autre du manchon de culasse, le corps de chaque récupérateur étant solidaire de la masse reculante et la tige de chaque récupérateur étant fixée au flasque.

Le profil externe prismatique pourra comprendre au moins deux paires de portées délimitant chacune un V, les deux V se trouvant positionnés en vis-à-vis l'un de l'autre.

D'une façon symétrique, le rail complémentaire pourra comprendre au moins deux paires de portées complémentaires délimitant chacune un V, les deux V se trouvant positionnés en vis-à-vis l'un de l'autre.

L'invention sera mieux comprise à la lecture de la description qui va suivre d'un mode particulier de réalisation, description faite en référence aux dessins annexés et dans lesquels :
[Fig.1] montre en perspective arrière un système d'arme selon un mode de réalisation de l'invention, la masse reculante étant en position de retour en batterie ;
[Fig.2] montre en perspective arrière ce même système d'arme, la masse reculante étant en position de recul maximal ;
[Fig.3] est une vue en coupe transversale du système d'arme selon ce mode de réalisation de l'invention, la coupe étant réalisée suivant le plan dont la trace BB est repérée à la [Fig.4] ;
[Fig.4] est une vue en coupe longitudinale du système d'arme selon ce mode de réalisation de l'invention, la coupe étant réalisée suivant le plan dont la trace AA est repérée à la [Fig.3] ;
[Fig.5] est une vue en perspective du berceau seul.

En se reportant aux figures 1 et 2, un système d'arme 1 selon un mode de réalisation de l'invention, comprend une masse reculante 2 et un berceau 3.

Ce système d'arme est par exemple destiné à équiper un véhicule blindé non représenté, par exemple un char.

Le berceau 3 est relié à la tourelle du véhicule par un système de tourillons (non représenté) permettant de réaliser un pointage en site du système d'arme. Ces montages sont classiques et ne sont donc pas figurés ici.

D'une façon également classique la masse reculante 2 comprend un tube d'arme 2a sur lequel est fixé un manchon de culasse 2b. Le tube d'arme 2a sera par exemple de gros calibre, tel qu'un tube de calibre supérieur à 105mm.

Le manchon de culasse 2b qui est représenté est un manchon qui porte un coin de culasse monté coulissant dans une ouverture transversale 4. Un orifice axial 5 permet le chargement du tube avec une munition.

Les culasses à coin sont bien connues de l'Homme du Métier, par exemple par les brevets EP747651 et EP321345 et il n'est pas nécessaire de les décrire en détails.

Il serait également possible de prévoir un manchon de culasse portant une culasse à vis du type de celle décrite par exemple par le brevet FR2679990.

Comme on le voit sur les figures, et en particulier sur la [Fig.5], le berceau 3 comporte une douille 3a dans laquelle coulisse le tube d'arme 2a. Pour faciliter le coulissement du tube, la douille 3a porte une bague interne 18 réalisée en un matériau permettant de réduire les frottements, par exemple en laiton.

La douille 3a porte au niveau d'une partie avant un flasque 3b et au niveau d'une partie arrière une bride 3c. La bride 3c est reliée au flasque 3b par deux joues 19 ayant la forme de portions de cylindres dont le diamètre interne est supérieur à celui du tube d'arme 2a. Les joues 19 et la bride 3c délimitent une ouverture circulaire 20 qui laisse passer le tube d'arme 2a.

Le manchon de culasse 2b est relié au berceau 3 par un lien élastique qui comporte des freins de recul 7 et des récupérateurs 10. Les freins de recul hydrauliques 7 sont bien connus et comportent généralement un piston circulant dans un cylindre et provoquant l'expulsion d'un fluide, le plus souvent de l'huile. Le laminage de l'huile provoquant le freinage. Il est également connu de réaliser des freins pneumatiques mais l'efficacité du freinage est moindre.

Les récupérateurs 10 ont pour fonction de ramener la masse reculante 2 en batterie après son recul. Lorsque le frein est hydraulique, le fluide expulsé du frein est conduit par des canalisations vers le récupérateur où il comprime un gaz dont la détente conduira au retour en batterie de la masse reculante.

Le système d'arme 1 qui est représenté sur les figures comporte ici deux paires 6a, 6b de freins de recul 7, hydrauliques ou pneumatiques. Le corps 8 de chaque frein 7 est rendu solidaire du manchon de culasse 2b, par exemple par vissage ou par frettage. La tige 9 de chaque frein de recul est fixée par exemple par vis au flasque 3b du berceau 3 ([Fig.2]).

Comme on le voit sur les figures, un récupérateur 10 est disposé entre deux freins 7 d'une paire 6a ou 6b de freins de recul.

Il y a donc deux récupérateurs 10, un disposé au niveau de chaque face latérale du manchon 2b. Le corps 11 de chaque récupérateur 10 est fixé de façon solidaire au manchon 2b, par exemple par des vis (non représentées).

Les tiges 12 des récupérateurs sont fixées, par exemple par vis, au flasque 3b du berceau 3.

On remarque donc que la masse reculante 2 comporte aussi la masse des corps 8 des freins et celle des corps 11 des récupérateurs.

On augmente ainsi la masse globale de la masse reculante 2 ce qui permet de réduire tout à la fois les efforts de recul et la longueur du recul. Une telle disposition est favorable à une intégration dans une tourelle de véhicule blindé et à une diminution globale de la masse du système d'arme dont le berceau n'a plus à être surdimensionné.

Comme on le voit plus particulièrement sur la [Fig.3], le corps 11 de chaque récupérateur 10 a un profil externe prismatique qui coopère avec un rail complémentaire 13 solidaire du berceau 3.

On entend par profil externe prismatique une forme de polyèdre ayant pour base deux polygones égaux et parallèles dont les côtés homologues sont réunis par des parallélogrammes.

D'une façon simple, une forme prismatique a une section non circulaire et dont la section est constante le long du prisme. Elle permet donc un coulissement le long de l'axe du prisme (droite reliant les barycentres des deux bases égales et parallèles) et interdit toute rotation autour de l'axe du prisme. Un parallélépipède rectangle est un prisme (base rectangulaire). Un bloc dont la section est un hexagone régulier ou non (comme représenté sur les figures) est également un prisme.

Les rails complémentaires 13 sont solidaires de la bride 3c du berceau 3.

On voit sur la [Fig.3] que le profil externe prismatique de chaque corps 11 de récupérateur comprend deux paires de portées 14a, 14b et 15a, 15b. Chaque paire de portées délimite un V et le V formé par les portées 14a et 14b est positionné en vis-à-vis du V formé par les portées 15a et 15b. Les deux V sont symétriques par rapport à un plan P passant par le milieu des corps 11 des récupérateurs 10 et qui contient l'axe du tube de l'arme.

D'une façon analogue le rail complémentaire 13 qui reçoit le corps 11 du récupérateur comprend deux paires de portées complémentaires des portées du corps 11 de récupérateur.

Le rail 13 comprend ainsi deux paires de portées 16a,16b et 17a,17b. Chaque paire de portées délimite un V et le V formé par les portées 16a et 16b est disposé en vis-à-vis du V formé par les portées 17a et 17b. Les deux V étant symétriques par rapport au plan P passant par le milieu des rails 13.

La masse reculante 2 se translate lors du tir par rapport au berceau 3 par l'effet du recul.

Le mouvement de translation est guidé, d'une part par la coopération d'une portée cylindrique du tube 2a de l'arme avec la douille 3a du berceau 3, et d'autre part par le glissement des deux corps 11 des récupérateurs 10 sur les rails 13 qui sont solidaires de la bride 3c du berceau 3, en arrière de la douille 3a.

On constate que les moyens de guidage sont ici particulièrement compacts et qu'il n'est pas nécessaire de prévoir des rails supplémentaires de part et d'autre de la masse reculante.

La structure de la masse reculante incorpore les moyens de guidage formés par les corps 11 des récupérateurs 10. Aucun traîneau dédié n'est nécessaire, le manchon de culasse 2b portant tous les moyens permettant le guidage.

On a décrit ici un guidage prismatique réalisé par les corps des récupérateurs 10.

Il serait possible également de définir un système d'arme dans lequel le guidage se ferait au niveau du corps d'au moins deux des freins de tir 7. Bien entendu, les corps de guidage seraient alors de formes prismatiques pour leur permettre de remplir leur fonction.

## Revendications

1. Système d'arme (1) comprenant une masse reculante (2) et un berceau (3), la masse reculante comprenant un tube d'arme (2a) et un manchon de culasse (2b) et se translatant lors du tir par rapport au berceau (3) et un moyen de guidage étant prévu pour assurer le guidage de ce mouvement de recul de la masse reculante, le moyen de guidage comprenant au moins un organe (10 ; 7) d'un lien élastique, le corps (11 ; 8) de l'au moins un organe (10 ; 7) étant solidaire de la masse reculante (2) et comportant un profil externe prismatique coopérant avec un rail complémentaire solidaire du berceau (3), et la tige (12 ; 9) de l'au moins un organe (10 ; 7) étant montée coulissante dans ledit corps (11 ; 8), le berceau (3) comportant une douille (3a) dans laquelle coulisse le tube d'arme (2a), douille (3a) portant au niveau d'une partie avant un flasque (3b) sur lequel se fixe la tige (12 ; 9) de l'au moins un organe (10 ; 7) et au niveau d'une partie arrière une bride (3c) portant le rail complémentaire (13) sur lequel glisse le corps (11) de l'au moins un organe (10 ; 7).

2. Système d'arme selon la revendication 1, **caractérisé en ce que** l'organe (10) formant une partie du moyen de guidage est un récupérateur (10) hydraulique ou pneumatique.

3. Système d'arme selon la revendication 2, **caractérisé en ce qu'**il comporte deux récupérateurs (10) symétriques disposés de part et d'autre du manchon de culasse (2b).

4. Système d'arme selon la revendication 3, **caractérisé en ce que** le manchon de culasse (2b) est relié au berceau (3) par deux paires (6a,6b) de freins de recul (7) hydrauliques ou pneumatiques, chaque récupérateur (10) étant disposé entre deux freins (7) d'une même paire (6a,6b).

5. Système d'arme selon la revendication 4, **caractérisé en ce que** les tiges (9) des freins de recul (7) sont fixées au flasque (3b) du berceau (3).

6. Système d'arme selon la revendication 1, **caractérisé en ce que** l'organe (7) formant une partie du moyen de guidage est au moins deux freins de recul (7), hydrauliques ou pneumatiques.

7. Système d'arme selon la revendication 6, **caractérisé par le fait que** le lien élastique comprend deux récupérateurs (10) hydrauliques ou pneumatiques, lesquels sont symétriques et disposés de part et d'autre du manchon de culasse (2b), le corps (11) de chaque récupérateur (10) étant solidaire de la masse reculante (2) et la tige (12) de chaque récupérateur (10) étant fixée au flasque (3b).

8. Système d'arme selon une des revendications 1 à 7, **caractérisé en ce que** le profil externe prismatique comprend au moins deux paires de portées (14a,14b,15a,15b) délimitant chacune un V, les deux V se trouvant positionnés en vis-à-vis l'un de l'autre.

9. Système d'arme selon la revendication 8, **caractérisé en ce que** le rail complémentaire (13) comprend au moins deux paires de portées complémentaires (16a,16b,17a,17) délimitant chacune un V, les deux V se trouvant positionnés en vis-à-vis l'un de l'autre.

## Patentansprüche

1. - Waffensystem (1), umfassend eine rücklaufende Masse (2) und eine Wiege (3), wobei die rücklaufende Masse ein Waffenrohr (2a) und eine Verschlussmanschette (2b) umfasst und sich beim Feuern im Verhältnis zur Wiege (3) verlagert und ein Führungsmittel vorgesehen ist, um die Führung dieser rückläufigen Bewegung der rücklaufenden Masse zu gewährleisten, wobei das Führungsmittel mindestens ein Organ (10; 7) einer elastischen Verbindung umfasst, wobei der Körper (11; 8) des mindestens einen Organs (10; 7) mit der rücklaufenden Masse (2) fest verbunden ist und ein prismatisches äußeres Profil aufweist, das mit einer komplementären Schiene zusammenwirkt, die mit der Wiege (3) fest verbunden ist, und wobei der Stab (12; 9) des mindestens einen Organs (10; 7) gleitend in dem Körper (11; 8) angebracht ist, wobei die Wiege (3) eine Hülse (3a) aufweist, in der das Waffenrohr (2a) gleitet, wobei die Hülse (3a) im Bereich eines vorderen Teils einen Lagerschild (3b) trägt, auf dem der Stab (12; 9) des mindestens einen Organs (10; 7) befestigt wird und im Bereich eines hinteren Teils einen Flansch (3c), der die komplementäre Schiene (13) trägt, auf der der Körper (11) des mindestens einen Organs (10; 7) gleitet.

2. - Waffensystem nach Anspruch 1, **dadurch gekennzeichnet, dass** das Organ (10), das einen Teil des Führungsmittels bildet, ein hydraulischer oder pneumatischer Rekuperator (10) ist.

3. - Waffensystem nach Anspruch 2, **dadurch gekennzeichnet, dass** es zwei symmetrische Rekuperatoren (10) aufweist, die beiderseits der Verschlussmanschette (2b) angeordnet sind.

4. - Waffensystem nach Anspruch 3, **dadurch gekennzeichnet, dass** die Verschlussmanschette (2b) mit der Wiege (3) durch zwei Paare (6a, 6b) hydraulischer oder pneumatischer Rücklaufbremsen (7) verbunden ist, wobei jeder Rekuperator (10) zwischen zwei Bremsen (7) desselben Paars (6a, 6b) angeordnet ist.

5. - Waffensystem nach Anspruch 4, **dadurch gekennzeichnet, dass** die Stäbe (9) der Rücklaufbremsen (7) am Lagerschild (3b) der Wiege (3) befestigt sind.

6. - Waffensystem nach Anspruch 1, **dadurch gekennzeichnet, dass** das Organ (7), das einen Teil des Führungsmittels bildet, mindestens zwei hydraulische oder pneumatische Rücklaufbremsen (7) ist.

7. - Waffensystem nach Anspruch 6, **dadurch gekennzeichnet, dass** die elastische Verbindung zwei hydraulische oder pneumatische Rekuperatoren (10) umfasst, die symmetrisch und beiderseits der Verschlussmanschette (2b) angeordnet sind, wobei der Körper (11) jedes Rekuperators (10) mit der rücklaufenden Masse (2) fest verbunden ist und der Stab (12) jedes Rekuperators (10) am Lagerschild (3b) befestigt ist.

8. - Waffensystem nach einem der Ansprüche 1 bis 7, **dadurch gekennzeichnet, dass** das prismatische äußere Profil mindestens zwei Lagerpaare (14a, 14b, 15a, 15b) umfasst, die jeweils ein V begrenzen, wobei sich die zwei V einander gegenüber positioniert befinden.

9. - Waffensystem nach Anspruch 8, **dadurch gekennzeichnet, dass** die komplementäre Schiene (13) mindestens zwei komplementärere Lagerpaare (16a, 16b, 17a, 17) umfasst, die jeweils ein V begrenzen, wobei sich die zwei V einander gegenüber positioniert befinden.

## Claims

1. - Weapon system (1) comprising a recoiling mass (2) and a cradle (3), the recoiling mass comprising a weapon barrel (2a) and a breech ring (2b) and translating relative to the cradle (3) during firing, and a guide means being provided for guiding this recoil movement of the recoiling mass, the guide means comprising at least one member (10; 7) of an elastic link, the body (11; 8) of the at least one member (10; 7) being secured to the recoiling mass (2) and comprising a prismatic external profile cooperating with a complementary rail secured to the cradle (3), and the rod (12; 9) of the at least one member (10; 7) being slidably mounted in said body (11; 8), the cradle (3) comprising a ring (3a) in which the weapon barrel (2a) slides, the ring (3a) carrying, at a front part, an end plate (3b) on which the rod (12; 9) of the at least one member (10; 7) is fixed and, at a rear part, an end plate (3c) carrying the complementary rail (13) on which the body (11) of the at least one member (10; 7) slides.

2. - The weapon system according to claim 1, **characterised in that** the member (10) forming part of the guide means is a hydraulic or pneumatic recuperator (10).

3. - The weapon system according to claim 2, **characterised in that** it comprises two symmetrical recuperators (10), arranged on either side of the breech ring (2b).

4. - The weapon system according to claim 3, **characterised in that** the breech ring (2b) is connected to the cradle (3) by two pairs (6a, 6b) of hydraulic or pneumatic recoil brakes (7), each recuperator (10) being arranged between two brakes (7) of the same pair (6a, 6b).

5. - The weapon system according to claim 4, **characterised in that** the rods (9) of the recoil brakes (7) are fixed to the end plate (3b) of the cradle (3).

6. - The weapon system according to claim 1, **characterised in that** the member (7) forming part of the guide means is at least two hydraulic or pneumatic recoil brakes (7).

7. - The weapon system according to claim 6, **characterised in that** the elastic link comprises two hydraulic or pneumatic recuperators (10), which are symmetrical and arranged on either side of the breech ring (2b), the body (11) of each recuperator (10) being secured to the recoiling mass (2) and the rod (12) of each recuperator (10) being fixed to the end plate (3b).

8. - The weapon system according to any one of claims 1 to 7, **characterised in that** the prismatic external profile comprises at least two pairs of bearing surfaces (14a, 14b, 15a, 15b) each delimiting a V shape, the two V shapes being positioned facing each other.

9. - The weapon system according to claim 8, **characterised in that** the complementary rail (13) comprises at least two pairs of complementary bearing surfaces (16a, 16b, 17a, 17) each delimiting a V shape, the two V shapes being positioned facing each other.
